# EUROPÄISCHE PATENTSCHRIFT

(11) **EP 0 361 047 B1**
(45) Veröffentlichungstag und Bekanntmachung des Hinweises auf die Patenterteilung: **22.11.1995**
(21) Anmeldenummer: 89114853.8
(22) Anmeldetag: 10.08.1989
(51) Int. Cl.: H01J 23/033

(54) **Wanderfeldröhre**
Travelling wave tube
Tube à onde progressive

(30) Priorität: 30.09.1988 DE 3833312
(43) Veröffentlichungstag der Anmeldung: 04.04.1990
(73) Patentinhaber: THOMSON TUBES ELECTRONIQUES, 78140 Vélizy (FR)
(72) Erfinder: Hauser, Josef, Ing.grad., D-8182 Bad Wiessee (DE); Mammach, Peter, Ing., D-8025 Unterhaching (DE)
(74) Vertreter: Guérin, Michel

(56) Entgegenhaltungen:
- EP-A- 0 258 667
- EP-A- 0 259 606
- DE-B- 2 449 506
- FR-A- 2 038 785

## Beschreibung

Die vorliegende Erfindung betrifft eine Laufzeitröhre gemäß dem Oberbegriff des Patentanspruchs 1. Eine derartige Laufzeitröhre ist aus der DE-A- 22 13 185 bekannt. Dort wird eine Zentriermöglichkeit vorgesehen, indem zumindest ein Teil einer Bohrung im Kühlgehäuse nach dem Einbringen des Elektronenstrahlauffängers mit der gut wärmeleitfähigen isolierenden Masse ausgefüllt wird, nachdem der Elektronenstrahlauffänger in der Bohrung in radialer Richtung justiert wurde. Bei diesem Verfahren wird die elektrische Spannungsfestigkeit des Materials nicht voll ausgenützt, da beim Justieren des Auffängers in Umfangsrichtung unterschiedliche Wandstärken in der eingebrachten isolierenden Masse entstehen. Zudem besteht die Gefahr von Gaseinschlüssen beim Einbringen der Masse, welche zu Spannungsausfällen führen.

Die Aufgabe, die der vorliegenden Erfindung zugrundeliegt, besteht in einer spannungsfesten und gut wärmeleitenden Verbindung des Auffängers mit dem Kühlgehäuse einer Laufzeitröhre, insbesondere Wanderfeldröhre nach dem Oberbegriff des Patentanspruchs 1, die besonders temperaturfest gestaltet und einfach herstellbar ist.

Diese Aufgabe wird durch die kennzeichnenden Merkmale des Patentanspruchs 1 gelöst. Der Zylinder soll dabei aus einem elastischen und in radialer Richtung zusammenpreßbaren Material bestehen. Der Zylinder soll durch die Wand der Bohrung zusammengepreßt und gegen den Elektronenstrahlauffänger gedrückt werden. Dadurch soll eine mechanisch feste Verbindung zwischen dem Gehäuse, dem Zylinder und dem Elektronenstrahlauffänger gewährleistet sein. Dies gilt im gesamten Temperatureinsatzbereich, auch im Falle von schnellen Temperaturänderungen. Der Temperatureinsatzbereich liegt bei derartigen Rohren beispielsweise bei 300°C, so daß zumindest zwischen Raumtemperatur und 300°C eine einwandfreie Haftung und eine sehr gute Wärmeleitung zwischen den drei beschriebenen Teilen gewährleistet sein muß. Als Stoffe für den Zylinder eignen sich temperaturfeste gummielastische Stoffe, elastische Stoffe mit geringer Porosität und geringer Härte. Gummielastische Stoffe weichen bei einseitiger Druckbelastung elastisch in eine beliebige, von der Druckrichtung verschiedene Richtung aus. Als besonders geeignet erwies sich Bornitrid. Dieser Stoff hat die erforderliche Elastizität, bleibt bis über 300°C (auch bis 1000°C) formstabil, ist hochisolierend und läßt sich im erforderlichen Rahmen in radialer Richtung zusammendrücken. Er hat außerdem eine besonders hohe Wärmeleitfähigkeit und ist so weich, daß er sich in die Rauhigkeiten der angrenzenden Oberflächen eindrücken läßt und somit gewährleitst, daß am Übergang zu den angrenzenden Materialien nur ein verschwindend kleiner Wärme-Übergangswiderstand auftritt.

Zur Herstellung eines erfindungsgemäßen Gegenstandes eignet sich insbesondere ein Verfahren, bei dem der Innendurchmesser des Zylinders etwas größer gewählt ist als der Außendurchmesser des Elektronenstrahlauffängers, bei dem der Durchmesser der Bohrung etwas kleiner gewählt ist als der Außendurchmesser des Zylinders, bei dem der Zylinder auf den Elektronenstrahlauffänger geschoben und auf einer ersten Temperatur gehalten wird, bei dem das Gehäuse auf eine im Vergleich zur ersten Temperatur höhere Temperatur erwärmt wird, so daß bei der höheren Temperatur der Durchmesser der Bohrung größer ist als der Außendurchmesser des Zylinders und bei dem der Elektronenstrahlauffänger mit dem Zylinder in die Bohrung des erwärmten Gehäuses eingeschoben wird. Beim Temperaturangleich der verschiedenen Teile entsteht eine Pressung des Zylinders, die Verbindung der Teile ist hergestellt. Sofern der Temperaturausdehnungskoeffizient des Elektronenstrahlauffängers und der des Kühlgehäuses annähernd gleich groß sind und/oder die Elastizität des Zylinders ausreicht, um die temperaturbedingten Durchmesseränderungen abzufangen, bleibt die Verbindung über den gesamten Temperaturbereich in gleichmäßiger Qualität erhalten. Hierin unterscheidet sich eine nach dem vorgeschlagenen Verfahren hergestellte Anordnung wesentlich von Anordnungen, bei denen ein Zylinder durch einen Spannvorgang gehalten wird, welche die Bohrung im Kühlgehäuse zusammendrückt. Bei einem Spannvorgang wird grundsätzlich eine Deformation des Gehäuses im Bereich der Bohrung erzeugt, wodurch der Zylinder festgeklemmt werden soll. Diese Deformation des Gehäuses hat zumindest eine ungleiche Spannungsverteilung im Zylinder zur Folge, welche bereits eine Unsymmetrie in der Wärmeableitung und in der Spannungsfestigkeit bewirkt. Beim Einsatz von relativ weichen Stoffen für den Zylinder, z.B. Kunststoff oder Kunststoffolien wird zusätzlich Material abgeschabt, sobald ein Spalt vorgesehen ist, welcher zur Verkleinerung der Bohrung zusammengepreßt wird. Bem Einsatz von Folien anstelle eines Zylinders, wie sie beispielsweise in der DE-C- 24 49 506 vorgeschlagen wird, ensteht eine deutliche Verringerung der Spannungsfestigkeit, welche nicht ohne weiteres aus der Querschnittsveränderung beim Zusammenpressen zu erklären ist.

Das europäische Patent EP-A-0 259 606 beschreibt einen Elektronenstrahlauffänger für Laufzeitröhren, der von einer metallischen Vakumhülle umgeben ist und wobei zwischen der Vakumhülle und dem Elektronenstrahlauffänger zwei halbschalenförmige Isolierteile angeordnet und dort durch einen Klemmsitz gehalten sind. Zwei Längschlitze trennen die Isolierteile.

Verwendet man eine Zylinder aus Bornitrid, so wird eine einwandfreie Fixierung des Auffängers im Kühlgehäuse erreicht, wenn vor dem Zusammenbau bei Raumtemperatur die Bohrung im Kühlgehäuse um ca. 3%o kleiner ist als der Außendurchmesser des Zyllinders und der Innendurchmesser des Zylinders um etwa 2%o größ er dimensionniert ist als der Außendurchmesser des Auffängers. Eine einfache Ausführung des Verfahrens ist gewährleistet, indem der Zylinder auf Raumtemperatur gehalten wird und indem das Gehäuse auf zumindest etwa 300°C erwärmt wird.

Die Erfindung wir nun anhand von zwei Figuren näher erläutert. Sie ist nicht auf das in den Figurer gezeigte Beispiel beschränkt.

Fig. 1 zeigt einen Electronenstrahlauffänger mit aufgeschobenem Zylinder.

Fig. 2 zeigt dieselbe Einheit mit aufgeschrumpftem Kühlgehäuse in teilweise geschnittener Ansicht.

Ein Elektronenstrahlauffänger 1 ist an einer Wanderfeldröhre 2 angebracht. Ein Zylinder 3 ist auf den Auffänger 1 aufgeschoben. Die Bohrung 6 im Zylinder 3 weist einen Durchmessersprung auf und bildet so einen Anschlag 4, an dem der Elektronenstrahlauffänger 1 anliegt. Diese Anordnung wird auf einer niedrigen Temperatur, vorzugsweise Raumtemperatur gehalten.

Auf den Zylinder 3 ist ein Kühlgehäuse 5 mit einer Bohrung 7 in erwärmtem Zustand in Pfeilrichtung aufgeschoben. Nach dem Aufschieben gleichen sich die Temperaturen der Teile 1 bis 5 aneinander an, ein Preßsitz der geforderten Qualität entsteht.

Als Material für den Zylinder 3 eignet sich insbesondere Bornitrid, welches alle Rauhigkeiten in der Bohrung 7 des Kühlgehäuses 5 bzw. in der Oberfläche 8 des Elektronenstrahlauffängers 1 ausfüllt und daher einen besonders geringen Wärme-Übergangswiderstand zwischen den Teilen 1, 3 und 5 gewährleistet. Das Bornitrid stellt einen hochwertigen Isolator dar. In Achsrichtung werden Überschläge vermieden, indem die axiale Ausdehnung des Zylinders um entsprechende Isolierstrecken größer ist, als die axiale Ausdehnung des Elektronenstrahlauffängers. Der Außendurchmesser des Zylinders liegt vorteilhaft zwischen etwa 10mm und 20mm, z.B. bei 15mm in Verbindung mit einem Innendurchmesser des Zylinders von etwa 12mm.

## Patentansprüche

1. Laufzeitröhre (2), insbesondere Wanderfeldröhre, deren Elektronenauffänger (1) mit einem gut wärmeleitenden und elektrisch isolierenden Bauteil (3) umgeben ist, wobei dieses Bauteil in eine Bohrung (7) eines Kühlgehäuses (5) eingeschoben und dort durch einen Klemmsitz gehalten ist, wodurch das Bauteil mit dem Elektronenstrahlauffänger mechanisch fest und gut wärmeleitend verbunden ist, dadurch gekennzeichnet, daß das Bauteil ein in radialer Richtung zusammenpreßbarer Hohlzylinder aus einem elastischen Material, insbesondere Bornitrid, ist, daß der Hohlzylinder durch die Wand der Bohrung (7) zusammen gepreßt und gegen den Elektronenstrahlauffänger (1) gedrückt und daß dadurch die mechanisch feste Verbindung zwischen dem Gehäuse, dem Hohlzylinder und dem Elektronenstrahlauffänger gewährleistet ist.

2. Laufzeitröhre nach Anspruch 1, dadurch gekennzeichnet, daß der Hohlzylinder aus einem isolierenden Stoff mit geringer Porosität besteht.

3. Laufzeitröhre nach einem der Ansprüche 1 oder 2, dadurch gekenzeichnet, daß der Holhzylinder aus einem Stoff geringer Härte besteht.

4. Laufzeitröhre nach einem der Ansprüche 1 bis 3, dadurch gekennzeichnet, daß der Hohlzylinder aus einem Stoff besteht, der zumindest bis zu einer Temperatur von etwa 300°C formstabil bleibt.

5. Verfahren zur Herstellung einer Laufzeitröhre nach einem der Ansprüche 1 bis 4, dadurch gekennzeichnet, daß der Innendurchmesser des Hohlzylinders (3) etwas größer gewählt ist als der Außendurchmesser des Elektronenstrahlauffängers (1), daß der Durchmesser der Bohrung (7) des Kühlgehäuses etwas kleiner gewählt ist als der Außendurchmesser des Hohlzylinders (3), daß der Hohlzylinder auf den Elektronenstrahlauffänger (1) geschoben und auf einer ersten Temperatur gehalten wird, daß das Kühlgehäuse (5) auf eine gegenüber der ersten Temperatur höhere Temperatur gebracht wird, daß bei der höheren Temperatur der Durchmesser seiner Bohrung (7) größer ist als der Außendurchmesser des Hohlzylinders (3) und daß der Elektronenstrahlauffänger mit dem Hohlzylinder in die Bohrung des wärmeren Kühlgehäuses eingeschoben wird.

6. Verfahren nach Anspruch 5, dadurch gekennzeichnet, daß ein Hohlzylinder aus Bornitrid eingesetzt wird, daß bei Raumtemperatur die Bohrung im Kühlgehäuse um ca. 3%o kleiner ist als der Außendurchmesser des Hohlzylinders und der Innendurchmesser des Hohlzylinders um etwa 2%o größ er dimensioniert ist als der Außendurchmesser des Auffängers.

7. Verfahren nach einem der Ansprüche 5 oder 6, dadurch gekennzeichnet, daß der Hohlzylinder auf Raumtemperature gehalten wird und daß das Gehäuse auf zumindest etwa 300°C erwärmt wird.

## Claims

1. Velocity-modulated tube (2), in particular travelling-wave tube, the electron catcher (1) of which is surrounded by an electrically insulating component (3) having good thermal conductivity, this component being inserted into a bore (7) of a cooling housing (5) and held there by a clamping seat, as a result of which the component is connected in mechanically firm fashion and with good thermal conductivity to the electron beam catcher, characterized in that the component is a radially compressible hollow cylinder made of an elastic material, in particular boron nitride, in that the hollow cylinder is compressed by the wall of the bore (7) and pressed against the electron beam catcher (1), and in that the mechanically firm connection between the housing, the hollow cylinder and the electron beam catcher is thereby guaranteed.

2. Velocity-modulated tube according to Claim 1, characterized in that the hollow cylinder is composed of an insulating material of low porosity.

3. Velocity-modulated tube according to one of Claims 1 and 2, characterized in that the hollow cylinder is composed of a material having low hardness.

4. Velocity-modulated tube according to one of Claims 1 to 3, characterized in that the hollow cylinder is composed of a material which remains shape-stable at least up to a temperature of approximately 300°C.

5. Method for producing a velocity-modulated tube according to one of Claims 1 to 4, characterized in that the inside diameter of the hollow cylinder (3) is selected to be somewhat larger than the outside diameter of the electron beam catcher (1), in that the diameter of the bore (7) of the cooling housing is selected to be somewhat smaller than the outside diameter of the hollow cylinder (3), in that the hollow cylinder is inserted onto the electron beam catcher (1) and kept at a first temperature, in that the cooling housing (5) is heated to a temperature which is higher than the first temperature, in that the diameter of its bore (7) is larger at the higher temperature than the outside diameter of the hollow cylinder (3), and in that the electron beam catcher is inserted with the hollow cylinder into the bore of the hotter cooling housing.

6. Method according to Claim 5, characterized in that use is made of a hollow cylinder made of boron nitride, in that, at room temperature, the bore in the cooling housing is smaller by approximately 0.3% than the outside diameter of the hollow cylinder and the inside diameter of the hollow cylinder is dimensioned to be approximately 0.2% larger than the outside diameter of the catcher.

7. Method according to one of Claims 5 and 6, characterized in that the hollow cylinder is kept at room temperature and in that the housing is heated to at least approximately 300°C.

## Revendications

1. Tube à modulation de vitesse (2), notamment tube à ondes progressives dont le capteur d'électrons (1) est entouré d'un élément (3) présentant une bonne capacité de conduction thermique et d'isolation électrique, ledit élément étant introduit dans l'alésage (7) d'un boîtier de refroidissement (5) et maintenu dans ce dernier par un moyen de serrage de manière à assurer leur liaison solidaire et une parfaite conduction thermique,
**caractérisé en ce que** ledit élément est un cylindre creux pouvant être comprimé dans le sens radial, fabriqué notamment en nitrure de bore, en ce que ledit cylindre creux est comprimé par la face intérieure de l'alésage (7) et serré contre le capteur d'électrons (1) et en ce que la liaison solidaire entre le boîtier, le cylindre creux et le capteur d'électrons est assurée.

2. Tube à modulation de vitesse selon la revendication 1, caractérisé en ce que le cylindre creux est fabriqué en un matériau isolant de faible porosité.

3. Tube à modulation de vitesse selon l'une quelconque des revendications 1 ou 2, caractérisé en ce que le cylindre creux est fabriqué en un matériau de faible dureté.

4. Tube à modulation de vitesse selon l'une quelconque des revendications 1 à 3, caractérisé en ce que le cylindre creux est fabriqué en un matériau assurant la stabilité de sa forme à une température de 300 °C environ.

5. Procédé de fabrication d'un tube à modulation de vitesse selon l'une quelconque des revendications 1 à 4, caractérisé en ce que le diamètre intérieur du cylindre creux (3) est légèrement supérieur au diamètre extérieur du capteur d'électrons (1), en ce que le diamètre de l'alésage (7) du boîtier de refroidissement (5) est inférieur au diamètre extérieur du cylindre creux (3), en ce que le cylindre creux est glissé sur le capteur d'électrons (1) et maintenu à une première température, en ce que le boîtier de refroidissement est amené à une température supérieure à la première température, en ce que le diamètre de l'alésage (7) est supérieur au diamètre extérieur du cylindre creux (5) et en ce que le capteur d'électrons (1) est introduit, avec le cylindre creux, dans l'alésage du boîtier de refroidissement dont la température est plus élevée.

6. Procédé selon la revendication 5, caractérisé en ce que le cylindre creux utilisé est fabriqué en nitrure de bore, en ce qu'à température ambiante, le diamètre de l'alésage est d'environ 3 %o inférieur au diamètre extérieur du cylindre creux et en ce que le diamètre intérieur de ce dernier est dimensionné de manière à être d'environ 2 %o supérieur au diamètre extérieur du capteur d'électrons.

7. Procédé selon l'une quelconque des revendications 5 ou 6, caractérisé en ce que le cylindre creux est maintenu à la température ambiante et que le boîtier est échauffé à au moins 300 °C environ.
